# EUROPÄISCHE PATENTANMELDUNG

(11) **EP 0 665 410 A1**
(43) Veröffentlichungstag der Anmeldung: **02.08.1995**
(21) Anmeldenummer: 94101100.9
(22) Anmeldetag: 26.01.1994
(51) Int. Cl.: F24H 1/18

(54) **Offener Warmwasserbereiter**

(71) Anmelder: FORBACH GmbH, D-97616 Bad Neustadt (DE)
(72) Erfinder: Elflein, Reinhold, D-97616 Bad Neustadt (DE)
(74) Vertreter: Kuhn, Rudolf

(57) **Zusammenfassung**

Offener Warmwasserbereiter mit einer Mischbatterie (5) als Zapfarmatur, einem beheizbaren Warmwasserbehälter (1), einer Kaltwassereinlaufleitung (4, 8) und einer Warmwasserauslaufleitung (3, 9) sowie einer Einrichtung zum Verändern des Wasserbehälter-Volumens zwecks Verhinderung des Austretens des durch Wärmeausdehnung entstehenden Tropfwassers über die Zapfarmatur, durch die mit Öffnen der Warmwasserzapfstelle der Armatur über die Einrichtung eine Wasserverdrängung aus dem Warmwasserbehälter (1) über die Warmwasserauslaufleitung (3, 9) herbeigeführt und nach Schließen dieser im Wasserbehälter ein Freiraum (2) für das Ausdehnungswasser eingestellt wird. Dem Freiraum (2) im Wasserbehälter (1) ist eine Entlüftungs-Vorrichtung (10) zugeordnet, über welche die vom Ausdehnungswasser aus dem Freiraum (2) verdrängte Luft ins Freie ableitbar ist.

## Beschreibung

Die Erfindung bezieht sich auf einen offenen Warmwasserbereiter mit einer Mischbatterie als Zapfarmatur, einem beheizbaren Warmwasserbehälter, einer Kaltwassereinlaufleitung und einer Warmwasserauslaufleitung sowie einer Einrichtung zum Verändern des Wasserbehältervolumens zwecks Verhinderung des Austretens des durch Wärmeausdehnung entstehenden Tropfwassers über die Zapfarmatur, durch die mit Öffnen der Warmwasserzapfstelle der Armatur über die Einrichtung eine Wasserverdrängung aus dem Warmwasserbehälter über die Warmwasserauslaufleitung herbeigeführt und nach Schließen dieser im Warmwasserbehälter ein Freiraum für das Ausdehnungswasser eingestellt wird.

Offene Warmwasserbereiter der in Rede stehenden Art, auch Überlaufspeicher genannt, zeichnen sich dadurch aus, daß beim Zapfen von Warmwasser kaltes Wasser an der tiefsten Stelle des Wasserbehälters einströmt, welches beim Einströmen entsprechende Warmwassermengen aus dem Warmwasser-Überlauf, der an höchster Stelle des Wasserbehälters angebracht ist, zur Zapfstelle einer Armatur fördert. Nach beendetem Zapfvorgang ist der Wasserbehälter nahezu vollständig mit Wasser gefüllt. Der Wasserspiegel befindet sich etwa an der höchsten Stelle des Warmwasser-Überlaufrohres. Erfolgt nun eine Aufheizung oder ein Nachheizen des nachgefüllten kalten Wasser, so dehnt sich dieses bei der Erwärmung aus und das Ausdehnungswasser tropft aus der Zapfstelle ab. Die Abgabe von Tropfwasser bei jedem Nachheizvorgang wird vom Benutzer als störend empfunden und führt sogar dazu, daß die mit den Ursachen des Tropfens nicht vertrauten Benutzer unfachmännisch in die Armatur der Zapfstelle eingreifen wollen, um das Tropfen zu unterbinden. Aus der DE 37 28 919 A1 ist ein Warmwasserbereiter bekannt, der mit einer Einrichtung zur Vermeidung des durch Wärmeausdehnung entstehenden Tropfwassers ausgerüstet ist. Bei diesem Warmwasserbereiter wird mit Öffnen der Warmwasserzapfstelle der Armatur durch eine Hubeinrichtung eine Wasserverdrängung aus dem Wasserbehälter über den Warmwasserauslauf herbeigeführt. Nach Schließen der Warmwasserzapfstelle wird durch die Hubeinrichtung ein Freiraum für das während des Aufheizvorganges entstehende Ausdehnungswasser im Wasserbehälter eingestellt. Das während des Aufheizvorganges des Wasserbehälterinhaltes in den Freiraum des Wasserbehälters ausweichende Ausdehnungswasser verdrängt nun die im Freiraum befindliche Luft nach oben. Diese verdrängte Luft entweicht dabei über die Warmwasserauslaufleitung zur Zapfarmatur (Temperatur-Mischbatterie) und über diese ins Freie. Bei diesem Luftentweichungsvorgang ist nun nicht völlig auszuschließen, daß dabei auch kleinste Wassermengen bzw. Wassertröpfchen von der entweichenden Luft aus dem Wasserbehälter mit herausgedrückt bzw. mit herausgerissen werden. Dadurch wird aber die angestrebte nichttropfende Betriebsweise des Warmwasserbereiters wiederum beeinträchtigt.

Hier will die Erfindung Abhilfe schaffen. Die Erfindung löst die Aufgabe, einen offenen Warmwasserbereiter zu schaffen, bei dem während des Aufheizvorganges des Wasserbehälterinhaltes beim Verdrängen der Luft durch das Ausdehnungswasser aus den im Wasserbehälter geschaffenen Freiraum nach außen keine Wassertröpfchen mit herausgedrückt werden.

Die Lösung dieser Aufgabe gemäß der Erfindung besteht darin, daß dem Freiraum im Wasserbehälter eine Entlüfungs-Vorrichtung zugeordnet ist, über welche die vom Ausdehnungswasser aus den Freiraum verdrängte Luft ins Freie abgeleitet wird. Dadurch wird erreicht, daß aus dem Wasserbehälter bzw. dem Freiraum ausschließlich Luft abgeführt wird.

Zweckmäßig wird die Entlüftungs-Vorrichtung am höchsten Punkt des Wasserbehälters angebracht. Damit wird die bestmögliche Luftabführung aus dem Wasserbehälter sichergestellt.

Die Entlüfungs-Vorrichtung ist so ausgestaltet bzw. ausgelegt, daß diese ausschließlich Luft und keine Flüssigkeit aus dem Wasserbehälter entweichen läßt.

Ein Ausführungsbeispiel der Erfindung ist in der Zeichnung dargestellt und wird anhand dieser nachfolgend näher beschrieben.

Die Zeichnung zeigt in schematischer Darstellung den oberen Teil des Warmwasserbehälters eines Warmwasserbereiters und die damit verbundene Zapfarmatur bzw. Mischbatterie.

Mit 1 ist der beheizbare Warmwasserbehälter eines nicht weiter dargestellten Warmwasserbereiters bezeichnet, der mit einer an sich bekannten Einrichtung zum Verändern des Wasserbehälter-Volumens zur Verhinderung des Austretens des durch Wärmeausdehnung beim Aufheizvorgang entstehenden Tropfwassers ausgerüstet ist. Die vorgenannte Einrichtung arbeitet in der Weise, daß mit Öffnen der Warmwasserzapfstelle eine Wasserverdrängung aus dem Warmwasserbehälter herbeigeführt und nach Schließen dieser ein luftaufnehmender Freiraum 2 für das während des Aufheizvorganges entstehende Ausdehnungswasser im oberen Bereich des Warmwasserbehälters 1 eingestellt wird.

Der Warmwasserbehälter 1 hat ein Warmwasser- und ein Kaltwasser-Anschlußrohrstück 3 bzw. 4. Eine mit 5 bezeichnete sogenannte Wassertemperatur-Mischbatterie als Zapfarmatur besitzt einen mit der Wassernetzleitung 6 verbundenen Kaltwasserzulauf 7, eine am Kaltwasser-Anschlußrohrstück 4 des Warmwasserbehälters angeschlossene Kaltwasserzulaufleitung 8 und eine am Warmwasser-Anschlußrohrstück 3 angeschlossene Warmwasserablaufleitung 9.

Um nun bei einem Kaltwasserzapfvorgang das Zurückfließen von Kaltwasser in den Warmwasserbehälter 1 über die Mischbatterie 5 der Warmwasserablaufleitung 9 und dem Warmwasser-Anschlußrohrstück 3 und damit das Auffüllen des Wasserbehälter-Freiraumes 2 für das Ausdehnungswasser auszuschließen, ist im Warmwasser-Anschlußrohrstück 3 ein Rückflußverhinderer 16 vorgesehen, der während des Kaltwasserzapfvorganges das Zufließen von Kaltwasser über den Warmwasserablauf in den Warmwasserbehälter 1 blockiert bzw. versperrt.

Ein solcher Rückflußverhinderer schließt jedoch nicht aus, daß die beim Aufheizvorgang des Wasserbehälter-Inhaltes aus dem Freiraum 2 im Wasserbehälter 1 verdrängte Luft (Luftpolster), welche über die Warmwasserableitung 9 und der Zapfarmatur 5 ins Freie abgeführt wird, unter Umständen kleinste Wassermengen (Wassertropfen) aus dem Wasserbehälter 1 mit herausfördert.

Um nun ein solches Mitreißen von kleinen Wassermengen durch die über die Zapfarmatur 5 entweichende Luft zu verhindern, ist dem Freiraum 2 im Wasserbehälter 1 zweckmäßig eine Entlüftungs-Vorrichtung 10 zugeordnet, über die dann die vom Ausdehnungswasser aus dem Freiraum 2 verdrängte Luft ins Freie abgeleitet wird. Die Entlüftungs-Vorrichtung 10 ist in vorteilhafter Weise am höchsten Punkt 11 des Warmwasserbehälter-Oberteils 12 vorgesehen. Die Entlüftungs-Vorrichtung 10 ist dabei so ausgelegt bzw. ausgebildet, daß diese mit Sicherheit ausschließlich Luft und keine Flüssigkeitströpfchen aus dem Wasserbehälter ins Freie entweichen läßt.

Die Entlüftungs-Vorrichtung 10 besteht aus einem Rohr- oder Hülsengehäuse 13 mit einem Kugelventil 14 und einer Entlüftungsöffnung 15, die bei Überschreiten eines bestimmten Wasserspiegels im Wasserbehälter 1 durch das Kugelventil geschlossen wird.

Das Hülsengehäuse 13 kann als separates Bauteil ausgebildet oder angeformter Bestandteil des Wasserbehälters 1 sein. Die Entlüftungsvorrichtung kann zweckmäßig auch ein Vergaserventil oder dgl. sein.

## Patentansprüche

1. Offener Warmwasserbereiter mit einer Mischbatterie (5) als Zapfarmatur, einem beheizbaren Warmwasserbehälter (1), einer Kaltwassereinlaufleitung (4, 8) und einer Warmwasserauslaufleitung (3, 9) sowie einer Einrichtung zum Verändern des Wasserbehälter-Volumens zwecks Verhinderung des Austretens des durch Wärmeausdehnung entstehenden Tropfwassers über die Zapfarmatur, durch die mit Öffnen der Warmwasserzapfstelle der Armatur über die Einrichtung eine Wasserverdrängung aus dem Warmwasserbehälter (1) über die Warmwasserauslaufleitung (3, 9) herbeigeführt und nach Schließen dieser im Wasserbehälter ein Freiraum (2) für das Ausdehnungswasser eingestellt wird, dadurch gekennzeichnet, daß dem Freiraum (2) im Wasserbehälter (1) eine Entlüftungs-Vorrichtung (10) zugeordnet ist, über die die vom Ausdehnungswasser aus dem Freiraum (2) verdrängte Luft ins Freie ableitbar ist.

2. Warmwasserbereiter nach Anspruch 1, dadurch gekennzeichnet, daß die Entlüftungs-Vorrichtung (10) am höchsten Punkt (11) des Wasserbehälters (1) vorgesehen ist.

3. Warmwasserbereiter nach Anspruch 1 oder 2, dadurch gekennzeichnet, daß die Entlüftungs-Vorrichtung (10) so ausgebildet ist, daß durch diese ausschließlich Luft ins Freie abführbar ist.

4. Warmwasserbereiter nach Anspruch 1 oder einem der folgenden, dadurch gekennzeichnet, daß die Entlüftungs-Vorrichtung (10) aus einem Rohr- oder Hülsengehäuse (13) mit Kugelventil (14) und einer Entlüftungsöffnung (15) besteht, die bei Überschreiten eines bestimmten Wasserspiegels im Wasserbehälter (1) durch das Kugelventil (14) verschließbar ist.

5. Warmwasserbereiter nach Anspruch 1 oder einem der folgenden, dadurch gekennzeichnet, daß die Entlüftungs-Vorrichtung (10) aus einem Vergaserventil oder dgl. besteht.

6. Warmwasserbereiter nach Anspruch 4, dadurch gekennzeichnet, daß das Rohr- oder Hülsengehäuse (13) als separates Bauteil ausgebildet oder angeformter Bestandteil des Wasserbehälters (1, 12) ist.
